# FASCICULE DE BREVET EUROPEEN

(11) **EP 0 102 868 B1**
(45) Date de publication et mention de la délivrance du brevet: **17.12.1986**
(21) Numéro de dépôt: 83401530.7
(22) Date de dépôt: 26.07.1983
(51) Int. Cl.: A63C 9/085

(54) **Butée avant de sécurité pour ski**
Vorderbacken für eine Skisicherheitsbindung
Front jaw for a safety ski binding

(30) Priorité: 03.08.1982 FR 8213510
(43) Date de publication de la demande: 14.03.1984
(73) Titulaire: Sté. Look Société Anonyme, 58004 Nevers Cedex (FR)
(72) Inventeur: Bernard, Jean, F-58000 Nevers (FR); Beyl, Jean, F-58000 Nevers (FR); Le Faou, Daniel, F-58640 Varennes Vauzelles (FR); Peyre, Henri, F-58000 Nevers (FR); Viodet, Patrice, F-58160 Imphy (FR)
(74) Mandataire: Tony-Durand, Serge

## Description

La présente invention a pour objet une butée avant de sécurité pour ski.

Les fixations de sécurité modernes sont constituées généralement de deux éléments destinés à retenir la chaussure sur le ski; la butée avant qui coopère avec la pointe de la chaussure et la talonnière qui coopère avec le talon de la chaussure:
La butée avant permet l'échappement latéral de la chaussure lorsqu'un effort de torsion excessif apparaît sur la jambe du skieur; la talonnière autorise l'échappement vertical du talon lorsque la jambe est soumise à un effort excessif de flexion vers l'avant:
On connaît également, par exemple par DE-A-2 637 871, des butées avant permettant un échappement vertical de la pointe de la
chaussure lorsque le skieur est soumis à une chute vers l'arrière, grâce à une articulation du corps de la butée autour d'un axe porté par une plaque de base appliquée sur le ski, cet axe étant situé à la partie avant du corps de la butée.

Par ailleurs il a été proposé des butées avant dans lesquelles la mâchoire de retenue de la pointe de la chaussure peut non seulement pivoter pour libérer la chaussure latéralement mais peut également se déplacer vers l'avant en cas de poussée longitudinale exercée par la chaussure. C'est ainsi que, dans la butée avant décrite dans FR-A- 2 395 046 la mâchoire est montée coulissante sur le corps de la butée avant. Le système de verrouillage en rotation du corps de butée sur son axe comprend un piston appliqué élastiquement contré un méplat formé sur l'axe; sous une poussée axiale élevée la mâchoire avance et repousse le piston le décollant du méplat; le corps de butée peut alors tourner librement sur son axe. Grâce à cet agencement les frottements parasitaires générés par la poussée axiale entre la chaussure et la butée avant sont compensés automatiquement, la durée d'ouverture de ta buté, étant maintenue à un niveau pratiquement constant.

L'invention a pour objet une butée avant qui permet à la fois un déclenchement en chute arrière et une compensation des frottements parasitaires dus à une poussée axiale, tout en étant de construction relativement simple et légère, d'un prix de revient peu élevé et d'un fonctionnement fiable.

A cet effet la butée avant selon l'invention est caractérisée par le fait qu'elle comporte:
- une plaque de base destinée à être fixée sur la face supérieure du ski et qui porte une pièce approximativement verticale, dite pièce de verrouillage pourvue d'une partie déstinée au verrouillage appelée moyen de verrouillage, et qu'est orientée vers la pointe du ski,
- un corps articulé sur la plaque de base autour d'un axe transversal
- une mâchoire de retenue de la pointe de la chaussure, qui est guidée dans un logement du corps avec possibilité de se déplacer en rotation et en translation vers l'avant
- un piston mobile dans le corps parallelement à l'axe longitudinal du ski
- un organe élasique logé dans le corps et agencé pour exercer sur le piston une sollicitation dirigée vers le talon du ski
- deux éléments d'appui solidaires de la mâchoire et ayant leur face d'appui utile dirigée pour le premier vers la pointe et pour le second vers le talon du ski, le piston étant appliqué élastiquement par sa face arrière contre ledit premier élément d'appui et que le second élément d'appui étant appliqué élastiquement contre le moyen de verrouillage.

De manière simple le verrouillage du corps sur le ski est réslisé au moyen d'une rampe coopérant avec une tige ou un rouleau rotatif transversal.

Par ailleurs le piston peut coopérer avec la mâchoire par l'intermédiaire de faces d'appui planes ou au moyen d'un rouleau vertical s'engageant dans un logement en V (dièdre).

L'invention sera mieux comprise et ses particularités et avantages mis en lumière grâce à la description qui va maintenant être faite en se référant aux dessins annexés:
- la figure 1 est une vue de face d'un exemple de réalisation de butée avant conforme à l'invention;
- la figure 2 est une vue de face de la même butée avant, coupée par le plan vertical II-II de la figure 3;
- la figure 3 est une vue de dessus coupée par le plan brisé III-III de la figure 2;
- les figures 4 et 5 sont des vues de détail respectivement en vue de face et en vue de gauche de la pièce de verrouillage portée par la plaque de base;
- la figure 6 est une vue analogue à la figure 3 montrant un déclenchement en torsion;
- la figure 7 est une vue partielle, analogue à la figure 3 montrant la butée avant soumise à un effort de poussée longitudinale;
- la figure 8 est une vue analogue à la figure 2 montrant un déclenchement en chute arriére;
- la figure 9 est une vue de dessus partielle, en section selon le plan IX-IX de la figure 8;
- la figure 10 est une vue de dessus partielle coupée, analogue à la figure 3 d'une première variante dé la butée avant des figures 1 à 9;
- la figure 11 est une vue analogue à la figure 10, montrant un déclenchement en torsion;
- la figure 12 est une vue face coupée, analogue à la figure 2, d'une seconde variante de la butée avant des figures 1 à 9.

La butée avant des figures 1 à 9 comprend une plaque de base 1 fixée sur la face supérieure du ski S par des vis (non représentées). La pointe du ski est située sur la gauche des figures.

A sa partie avant la plaque de base 1 est pourvue d'une paire de joues latérales 2 s'étendant verticalement et supportant un are transversal 3 immobilisé en translation par rivetage de ses axtrémités. Le corps 4 de la butée avant est articulé autour de l'axe 3, entre les joues 2.

Dans sa zone centrale la plaque 1 porte une pièce de verrouillage 5 approrimativement verticale; la pièce 5 peut être fixée à la plaque 1 par tout moyen approprié tel que soudage ou rivetage, ou former partie intégrante de celle-ci. La pièce 5 est pourvue d'un moyen de verrouillage constitué par une rampe 6 tournée vers l'avant du ski et inclinée de bas en haut lorsqu'on se dirige vers l'avant. Les bords latéraux 5a, 5b de la pièce 5 ont une configuration cylindrique. Dans l'exemple représenté la rampe 6 est une surface plane; la ligne d'intersection de cette surface avec les bords cylindriques de la pièce 5 est par conséquent une éllipse dont la largeur "a" diminue du bas vers le haut.

La pièce 5 pénètre à l'intérieur du corps 4 à travers une ouverture 7 ménagée dans le dessous de celui-ci. L'ouverture 7 est dimensionnée de manière à ce que la pièce 5 ne contrarie pas le pivotement du corps 4 autour de l'axe 3.

La butée avant comporte une mâchoire 8 de retenue de la pointe de la chaussure (non représentée). La mâchoire comprend une paire de bras latéraux 9 avantageusement munis de garnitures antifriction 10. La machoire 8 est pourvue éventuellement de moyens de réglage en hauteur et en largeur des bras 9 de manière à ce que ceur-ci enserrent convenablement la partie avant de la chaussure (tige ou semelle).

Ces moyens de réglage, bien connus, n'ont pas été représentés dans un souci de simplification. Par ailleurs la plaque de base 1 est pourvue d'une plaque de glissement 11 destinée, comme bien connu également, à supporter le dessous de la partie avant de la semelle.

Dans le çorps4 est ménagé un logement 12 qui présente des parois inférieure 12a et supérieure 12b horizontales et qui débouche vers l'arrière du ski.

La partie de la mâchoire 8 située en avant des bras 9 possède une épaisseur égale à la hauteur du logement 12. Cette partie est disposée à l'intérieur du logement 12 et y est guidée par les parois horizontales 12a, 12b; elle présente une ouverture centrale approximativement rectangulaire qui entoure la pièce d'accrochage 5. L'ouverture 13 possède une dimension longitudinale supérieure à celle de la pièce 5 et une dimension transversale égale (à un jeu fonctionnel près) au dismètre de la partie cylindrique de la pièce 5. A la partie avant de l'ouverture 13 est disposée une tige transversale 14 qui a été solidarisée à la mâchoire 8 par rivetage de ses extrémités.

La mâchoire 8 présente une face frontale antérieure plane 15. Dans la partie avant du corps 4 est creusé un alésage cylindrique 16 parsllèle à l'axe longitudinal du ski. A l'avant cet alésage est fermé par un bouchon fileté 17, tandis qu'à l'arrière il communique avec le logement 12. Un piston 18 en forme de douille cylindrique est monté à coulissement dans l'alésage 16. Un ressort de compression hélicoîdal 19 prenant appui contre le bouchon 17 agit contre le piston pour le déplacer vers l'arrière de manière à l'appliquer par sa face 20 contre la face frontale de là mâchoire 8. A son tour cette dernière est sollicitée vers l'arrière et la tige transversale 14 est appliquée contre la rampe 6 de la pièce de verrouillage 5.

Cette butée avant fonctionne comme suit: Dans des conditions normales de ski la mâchoire occupe la position des figures 2 et 3 et maintient la pointe de la chaussure centrée sur le ski.

Lorsqu'un effort de torsion agit sur la jambe du skieur, la chaussure exerce contre l'un des bras 9 une force horizontale transversale F(H) tendant à faire basculer latéralement la mâchoire 8. Si la force F(H) est suffisamment élevée, la mâchoire bascule effectivement dans son logement 12, dans un plan horizontal. Durant ce mouvement, illustré à la Figure 6, la tige 14 prend appui contre l'un des bords de la rampe 6, tandis que la face 15, par l'une de ses arêtes, repousse le piston 18 à l'intérieur de son alésage 16 en comprimant le ressort 19.

Si l'effort F(H) est suffisamment important et dure suffisamment longtemps pour constituer un danger de lésion de la jambe, la mâchoire 8 bascule d'un angle tel qu'elle laisse échapper latéralement la pointe de la chaussure; dans le cas contraire le piston 18 rappelle la mâchoire dans sa position normale de la figure 3, ce qui provoque le recentrage de la chaussure sur le ski.

En cours de ski il arrive fréquemment que la mâchoire de la butée avant soit soumise de la part de la pointe de la chaussure à des poussées longitudinales dirigées vers l'avant. Ces poussées apparaissent en particulier en cas de déséquilibre du skieur vers l'avant (qui provoque une sollicitation à l'ouverture de la talonnière), en cas de flexion accentuée du ski (au cours de laquelle la chaussure est comprimée entre la talonnière et la butée-avant) ou en cas.de décélération brutale de ski (par suite par exemple de l'arrivée du ski dans de la neige fraîche non damée).

La poussée longitudinale génère des frotements parasitaires qui se situent d'une part entre la pointe de la chaussure et les bras de la butée avant, d'autre part entre le dessous de la semelle et la plaque de glissement.

Dans la butée avant selon l'invention, une poussée longitudinale relativement élevée F(L) provoque un déplacement de la mâchoire 8 vers l'avant. Dans ce mouvement sa face frontale 15 repousse le piston 18 dans son alésage, en comprimant le ressort 19, tandis que la tige 14 est décollée de la rampe 6 d'une distance "e" (proportionnelle à F(L). On voit qu'à partir de-Ja position de la figure 7, qui illustre cette situation, la mâchoire 8 est libre de basculer latéralement d'un côté ou de l'autre de l'axe du ski, jusqu'à ce que la tige 14 vienne rencontrer un bord de la rampe 6 (position de la figure 6). Grâce à cette liberté de basculement les frottements parasitaires dont il est fait état plus haut sont en quelque sorte compensés et la butée avant a une dureté de déclenchement en torsion pratiquement constante.

Les figures 8 et 9 illustrent la situation de chute du skieur vers l'arrière. Dans cette situation le rebord de la semelle de la partie antérieure de la chaussure exerce sous les bras 9 une force F(V) verticale, dirigée vers le haut. Si cette force est suffisamment élevée, le corps 4 se souléve en pivotant autour de l'axe 3. Durant ce soulèvement la tige 14 parcourt la rampe 6 et provoque le coulissement de la mâchoire 8 à l'intérieur du corps 4 vers la pointe du ski, comprimant le ressort 19. La mâchoire décrit donc un double mouvement de pivotement vers le haut et de translation vers l'avant ce qui permet une libération particulièrement douce et sûre de la pointe de la chaussure. Il est possible de prévoir une butée d'arrêt limitant le soulèvement du corps pour empêcher qu'en fin de course la tige 14 ne quitte la pièce de verroulage 5.

Du fait que la largeur "a" de la rampe 6 est décroissante de bas en haut, la ligne de contact entre la tige 14 et cette rampe est plus courte lorsque la mâchoire est en position soulevée (figure 9) qu'en position normale (figure 3). Il en résulte que le couple de retenue en torsion de la machoire est plus faible lorsque celle-ci est soulevée que lorsqu'elle est en position normale. Ainsi on obtient également en cas de chute combinée arrière-torsion une dureté de déclenchement en torsion pratiquement constante, les frottements parasitaires localisés entre la semelle et le dessous des bras de la machoire étant compensés par la diminution du bras de levier "a". Ce résultat.,est réalisé également dans tous les autres cas où la semelle est pincée trop fortement par les bras de la mâchoire, notamment en cas d'erreur d'ajustage de celle-ci en hauteur ou de présence d'une couche de neige sous la semelle.

Il faut noter que même en cas de soulèvement de la mâchoire, dû à l'une des causes qui viennent d'être énoncées, celle-ci est maintenue parfaitement centrée sur le ski, la coopération entre le piston 18 et la face plane 15 d'une part et entre la tige 14 et la rampe 6 d'autre part étant conservées; il n'apparaît donc aucun flottement de la pointe de la chaussure dans la butée avant, ce qui est essentiel pour permettre une bonne conduite des skis.

Dans la première variante des figures 10 et 11, le piston 18 possède une face arrière 21 en forme de dièdre à plans verticaux et à fond arrondi tandis que la màchoire 8 est pourvue sur sa face avant d'un rouleau vertical 22 libre en rotation. Le ressort 19 sollicite le piston 18 de manière à appliquer le fond du dièdre 21 contre le rouleau 22 et, comme dans la réslisation précédente, la tige 14 contre la rampe 6.

En cas d'apparition d'un effort transversal élevé F(H) la mâchoire 8 bascule latéralement comme représenté à la figure 11. Au cours de ce mouvement la tige 14 prend appui contre l'un des bords de la rampe 6 tandis que le rouleau 22, qui tend à ressortir du dièdre 21, repousse le piston 18 en comprimant le ressort 19.

Sous une poussée longitudinale F(L) et sous un effort vertical F(V) le comportement de cette variante est identique à celui de la forme de réalisation précédente.

Dans la seconde variante de la figure 12 la pièce de verrouillage 23 a la forme d'une chape verticale portant un rouleau transversal 24 libre en rotation; ce dernier est en appui contre une rampe inclinée 25 formée ou rapportée sur la machoire 8. En cas de chute arrière (non illustrée) le rouleau 24 agit contre la rampe 25 pour repousser la machoire 8 vers l'avant et comprimer le ressort 19. La rampe 25 a de préférence une largeur décroissante du haut vers le bas de sorte que, comme dans la forme de réalisation des figures 1 à 9, la dureté propre de déclenchement en torsion diminue au fur et à mesure du soulèvement de la mâchoire. En cas de torsion et sous poussée longitudinale, cette variante fonctionne de la même manière que la forme de réalisation des figures 1 à 9.

Il est possible sans sortir du cadre de l'invention, de prévoir diverses modifications aux formes de réalisation qui viennent d'être décrites à simple titre d'exemple. C'est ainsi que la tige transversale 14 pourrait être remplacée par un rouleau rotatif de manière à diminuer les frottements internes de la butée. Par ailleurs la rampe commandant le déclenchement en chute arrière n'est pas nécessairement plane; on pourrait prévoir une surface réglée courbe.

Dans la variante des figures 10, 11 il serait possible de monter le rouleau 22 sur le piston 18 et de réaliser le logement dièdre 21 sur la face frontale de la mâchoire 9.

Les divers bras de levier régissant les déclenchements en torsion et en chute arrière sont déterminés de telle manière que la force F(H)de déclenchement en torsion soit environ 5 ou 6 fois moindre que la force F(V) de déclenchement en chute arrière; des essais sur piste ont montré en effet que ce rapport das duretés permettait de skier en toute sécurité, sans déclenchements intempestifs. Bien entendu il est possible de modifier ces duretés de déclenchement en fonction de la morphologie du skieur par manoeuvre du bouchon de réglage 17.

Au lieu de prévoir des rampes 6,25 dont la largeur varie progressivement dans le sens vertical, on pourrait prévoir, sans sortir du cadre de l'invention, que ces rampes soient simplement constituées de deux tronçons étagés de largeur différente: un tronçon de grande largeur intex enant pour déterminer la dureté de déclenchement en torsion pure et un tronçon de largeur faible, voire partiquement nulle, intervenant pour déterminer la dureté de déclenchement en torsion lorsque la mâchoire s'est soulevée, quelle que soit la valeur de ce soulèvement.

Bien que la fixation de sécurité qui vient d'être décrite ait été conçue pour retenir la pointe de la chaussure, on pourrait envisager de l'utiliser comme talonnière à déclenchement en chute avant et torsion; pour cela il suffirait de remplacer la mâchoire par un organe agrippetalon de forme appropriée.

## Revendications

1. Butée avant de sécurité pour ski, comportant:
- une plaque de base (1) destinée à être fixée sur la face supérieure du ski et qui porte une pièce approximativement verticale, dite pièce de verrouillage (5; 23) pourvue d'un partie déstinée au verrouillage (6; 24), appelée moyen de verrouillage, et qui est orientée vers la pointe du ski,
- un corps (4) articulé sur la plaque de base autour d'un axe transversal (3)
- une mâchoire (8) de retenue de la pointe de la chaussure, qui est guidée dans un logement (12) du corps (4) avec possibilité de se déplacer en rotation et en translation vers l'avant,
- un piston (18) mobile dans le corps (4) parallèlement à l'axe longitudinal du ski,
- et un organe élastique (19) logé dans le corps (4) et agencé pour exercer sur le piston (18) une sollicitation dirigée vers le talon du ski
caractérisée en ce qu'elle comporte deux éléments d'appui (16, 22; 14, 25) solidaires de la mâchoire (8) et ayant leur face d'appui utile dirigée pour le premier (15, 22) vers la pointe et pour le second (14,25) vers le talon du ski, le piston (18) étant appliqué élastiquement par sa face arrière (20,21) contre le premier élément d'appui (15, 22), le second élément d'appui (14, 25) étant appliqué élastiquement contre le moyen de verrouillage (6, 24)

2. Butée avant selon la revendication 1 caractérisée en ce que la mâchoire (8) présente une ouverture centrale (13) qui entoure la pièce de verrouillage (5) et dont la forme approximativement rectangulaire autorise la translation de la mâchoire (8) vers l'avant et son basculementlatéral par rapport à la pièce (5).

3. Butée avant selon l'une des revendications précédentes, caractérisée en ce que le moyen de verrouillage est une rampe (6) qui coopère avec le second élément d'appui (14) en forme de tige ou de rouleau transversal.

4. Butée avant selon la revendication 3, caractérisée en ce que la rampe (6) à une largeur "a" décroissante du bas vers le haut.

5. Butée avant selon la revendication 4, caractérisée en ce que la rampe (6) est plane.

6. Butée avant selon l'une des revendications 1 ou 2, caractérisée en ce que le moyen de verrouillage est un rouleau transversal (24) qui coopère avec le second élément d'appui (25) en forme de rampe.

7. Butée avant selon la revendication 6, caractérisée en ce que la rampe (25) a une largeur décroissante du haut vers le bas.

8. Butée avant selon la revendication 7 caractérisée en ce que la rampe (25) est plane.

9. Butée avant selon l'une des revendications précédentes, caractérisée en ce que le premier élément d'appui (15) est constitué par la face frontale plane de la mâchoire (8), laquelle est agencée pour coopérer avec la face arrière également plane (20) du piston (18).

10. Butée avant selon l'une des revendications 1 à 8, caractérisée en ce que le premier élément d'appui (22) est un rouleau d'axe vertical, libre en rotation, lequel est agencé pour coopérer avec la face arrière (21) en forme de dièdre du piston (18).

## Patentansprüche

1. Vorderbacken für eine Skisicherheitsbindung
mit einer Basisplatte (1), die auf der Oberseite des Skis montierbar ist und ein annähernd vertikales als Verriegelungsteil bezeichnetes Teil (5; 23) trägt, das mit einem als Verriegelungsmittel bezeichneten, der Spitze des Skis zugewandten zur Verriegelung bestimmten Teil (6; 24) ausgestattet ist,
mit einem Körper (4), der auf der Basisplatte um eine vertikale Achse (3) drehbar angeordnet ist,
mit einem Backenteil (8) zur Halterung der Spitze des Schuhs, das in einer Aufnahme (12) des Körpers (4) derart geführt ist, daß es eine Drehbewegung und eine Translationsbewegung nach vorn ausführen kann,
mit einem in dem Körper (4) parallel zur Längsachse des Skis bewegbaren Kolben (18)
sowie mit einem elastischen Organ (19), das in dem Körper (4) aufgenommen und derart angeordnet ist, daß es auf den Kolben (18) eine zum hinteren Ende des Skis gerichtete Kraft ausübt,
dadurch gekennzeichnet,
daß zwei mit dem Backenteil (8) fest verbundene Stützelemente (15,22; 14, 25) vorgesehen sind,
daß die Stützfläche des ersten Stützelements (15, 22) zur Spitze des Skis und die Stützfläche des zweiten Stützelements (14, 25) zum hinteren Ende des Skis gerichtet ist,
daß der Kolben (18) mit seiner Rückseite (20, 21) elastisch an dem ersten Stützelement (15, 22) anliegt
und daß das zweite Stützelement (14.25) elastisch an dem Verriegefungsmittel (6, 24) anliegt.

2. Vorderbacken nach Anspruch 1, dadurch gekennzeichnet, daß das Backenteil (8) eine zentrale Öffnung (13) besitzt, die das Verriegelungsteil (5) umschließt und dessen annähernd rechteckige Form die Translationsbewegung des Backenteils (8) nach vorn und seine seitliche Schwenkbewegung relativ zu dem Verriegelungsteil (5) ermöglicht.

3. Vorderbacken nach einem der vorhergehenden Ansprüche, dadurch gekennzeichnet, daß das Verriegelungsmittel eine Rampe (6) ist, die mit dem zweiten als ein Stift oder eine transversale Walze ausgebildeten Stützelement (14) zusammenwirkt.

4. Vorderbacken nach Anspruch 3, dadurch gekennzeichnet, daß die Rampe (6) eine von unten nach oben abnehmende Breite "a" besitzt.

5. Vorderbacken nach Anspruch 4, dadurch gekennzeichnet, daß die Rampe (6) eben ist.

6. Vorderbacken nach Anspruch 1 oder 2, dadurch gekennzeichnet, daß das Verriegelungsmittel eine transversale Walze (24) ist, die mit dem zweiten als Rampe ausgebildeten Stützelement (25) zusammenwirkt.

7. Vorderbacken nach Anspruch 6, dadurch gekennzeichnet, daß die Rampe (25) eine von oben nach unten abnehmende Breite besitzt.

8. Vorderbacken nach Anspruch 7, dadurch gekennzeichnet, daß die Rampe (25) eben ist.

9. Vorderbacken nach einem der vorhergehenden Ansprüche, dadurch gekennzeichnet, daß das erste Stützelement (15) von der ebenen Vorderseite des Backenteils (8) gebildet ist, das derart angeordnet ist, daß es mit der ebenfalls ebenen Rückseite (20) des Kolbens (18) zusammenwirkt.

10. Vorderbacken nach einem der Ansprüche 1 bis 8, dadurch gekennzeichnet, daß das erste Stützelement (22) eine frei drehbare Walze mit vertikaler Achse ist, die derart angeordet ist, daß sie mit der als V-förmiges Zweiflach ausgebildeten Rückseite des Kolbens (18) zusammmenwirkt.

## Claims

1. Safety toe abutment member for a ski, comprising:
- a base plate (1) which is intended to be fixed on the top face of the ski and carries an approximately vertical member referred to as a locking member (5 ; 23) provided with a portion for performing the tocking operation (6 ; 24) which is designated as a locking means and which is directed towards the front tip of the ski,
- a body (4) mounted on the base plate for pivotal displacement about a transverse axis (3)
- a jaw unit (8) for retaining the toe end of the ski boot, which is guided within a housing (12) of the body (4) with a possibility of rotational displacement and translational displacement in the forward direction,
- a piston (18) capable of displacement within the body (4) in a direction parallel to the longitudinal axis of the ski,
- and a resilient member (19) housed within the body (4) and so arranged as to exert on the piston (18) a force which is directed towards the heel of the ski,
characterized in that it comprises two bearing elements (15,22; 14,25) rigidly fixed to the jaw unit (8), the useful bearing face being directed towards the tip of the ski in the case of the first bearing element (15, 22) and towards the heel of the ski in the case of the second bearing element (14, 25), the piston (18) being resiliently applied by means of its rear face (20, 21) against the first bearing element (15,22), the second bearing element (14, 25) being resiliently applied against the locking means (6,24).

2. Toe abutment member in accordance with claim 1, characterized in that the jaw unit (8) has a central opening (13) which surrounds the locking member (5) and has an approximately rectangular shape which permits translational displacement of the jaw unit (8) in the forward direction and lateral pivotal displacement of said unit with respect to the locking-member (5).

3. Toe abutment member in accordance with any one of the preceding claims, characterized in that the locking means is a ramp (6) which cooperates with the second bearing element (14) in the form of a transverse rod or roller.

4. Toe abutment member in accordance with claim 3, characterized in that the ramp (6) has a width "a" which decreases from the bottom upwards.

5. Toe abutment member in accordance with claim 4, characterized in that the ramp (6) is flat.

6. Toe abutment member in accordance with either of claims 1 or 2, characterized in that the locking means is a transverse roller (24) which cooperates with the second bearing element (25) in the form of a ramp.

7. Toe abutment member in accordance with claim 6, characterized in that the ramp (25) has a width which decreases from the top downwards.

8. Toe abutment member in accordance with claim 7, characterized in that the ramp (25) is flat.

9. Toe abutment member in accordance with any one of the preceding claims, characterized in that the first bearing element (15) is constituted by the flat front face of the jaw unit (8) which is so arranged as to cooperate with the rear face (20), which is also flat, of the piston (18).

10. Toe abutment member in accordance with any one of claims 1 to 8, characterized in that the first bearing element (22) is a freely rotatable roller having a vertical axis and adapted to cooperate with the rear face (21) of dihedral shape of the piston (18).
